# EUROPÄISCHE PATENTSCHRIFT

(11) **EP 1 117 160 B1**
(45) Veröffentlichungstag und Bekanntmachung des Hinweises auf die Patenterteilung: **01.06.2005**
(21) Anmeldenummer: 01100662.4
(22) Anmeldetag: 11.01.2001
(51) Int. Cl.: H01R 39/40, H01R 39/46, H01R 39/38

(54) **Kohlehalteranordnung**
Carbon holder device
Dispositif de porte-balai en charbon

(30) Priorität: 13.01.2000 DE 20000529 U
(43) Veröffentlichungstag der Anmeldung: 18.07.2001
(73) Patentinhaber: Schunk Italia S.r.l., 20013 Magenta (MI) (IT)
(72) Erfinder: Schaut, Diethard, Schunk Italia S.r.l., 20013 Magenta (MI) (IT); Schardt, Günter, 35398 Giessen Kleinlinden (DE)
(74) Vertreter: Stoffregen, Hans-Herbert, Dr. Dipl.-Phys.

(56) Entgegenhaltungen:
- EP-A- 0 358 812
- EP-A- 0 547 437
- US-A- 3 983 432

## Beschreibung

Die Erfindung bezieht sich auf eine Kohlehalteranordnung bzw. Schichtkohlebürstenhalteranordnung nach den Oberbegriffen der Ansprüche 1 und 2. Ferner bezicht sich die Erfindung auf ein Verfahren zum Montieren einer Kohlebürstenführung in einer Trägerplatte

Es sind Kohlehalteranordnungen bekannt, die aus einer aus Kunststoff bestehenden Trägerplatte bestehen, auf der aus insbesondere Messing bestehende Köcher als Kohlebürstenführung befestigt sind. Durch die Wahl des Materials der Kohlebürstenführung ist sichergestellt, dass die Kohlebürsten exakt geführt und damit im gewünschten Umfang flächig auf einem Kommutator oder einem Schleifring aufliegen.

Für Schichtkohlebürsten sind Kohlehalteranordnungen bekannt, die aus Kunststoff bestehen. Dabei können die Kohlebürstenführungen aus Kunststoff hergestellt sein, um zu vermeiden, dass zwischen den durch die Isolierschicht getrennten Kohleriegeln Querströme fließen. Die Verwendung von aus Kunststoffmaterial bestehenden Kohlebürstenführungen haben jedoch den Nachteil, dass diese in ihren als Führung dienenden Abschnitten nicht exakt aufeinander ausgerichtet werden können, so dass nicht sichergestellt ist, dass Kohleriegel im erforderlichen Umfang flächig auf einem Kollektor aufliegen. Vielmehr ist festzustellen, dass zeitweise nur eine der Schichten den Kollektor berühren. Hierdurch ändert sich jedoch der Verschaltungswinkel eines entsprechende Schichtkohlebürsten aufweisenden Motors.

Eine Kohlehalteranordnung nach dem Oberbegriff des Anspruchs 1 ist der US 3,983,432 zu entnehmen. Die Kohlebürstenführung besteht aus zwei U-förmigen Einsätzen, die entlang der Schmalseiten einer Kohlebürste verlaufen und in einem rohrförmigen Kunststoffelement montiert sind, das seinerseits in einem Gehäuse eines Elektromotors befestigt ist.

Die EP 0 547 437 A2 bezieht sich auf eine Bürstenführungsanordnung mit einem geschlossenen in einem aus elektrisch isolierendem Material bestehenden Gehäuse verlaufenden Köcher, der Federbäuche aufweist.

Um eine Mehrschichtkohlebürste in einem Metallbürstenköcher zu führen, weist dieser kohlebürstenseitig eine Isolierschicht auf.

Der vorliegenden Erfindung liegt das Problem zugrunde, eine Kohlehalteranordnung bzw. Schichtkohlebürstenhalterung gemäß den Oberbegriffen der Ansprüche 1 und 2 so weiterzubilden, dass diese kostengünstig herstellbar sind. Gleichzeitig soll sichergestellt sein, dass die in der Kohlebürstenführung axial verschiebbare Kohlebürste hinreichend genau geführt wird, so dass der erforderliche Kontakt zu einem Kollektor bzw. einem Schleifring gegeben ist. Bei einer Schichtkohlebürstenhalterung soll des Weiteren ein abriebbedingter Kurzschluss zwischen Kohleriegeln ausgeschlossen werden.

Erfindungsgemäß wird das Problem durch die den Ansprüchen 1, 2 und 12 zu entnehmenden Merkmale gelöst. Weiterbildungen ergeben sich aus den Unteransprüchen.

Abweichend vom vorbekannten Stand der Technik wird eine aus Kunststoff bestehende Trägerplatte mit einer aus Metall bestehenden Kohleführung versehen, die die Kohlebürste nur teilweise umfangsflächig umgibt, ohne dass Einbußen in Bezug auf die Führung in Kauf genommen werden müssen. So besteht die erfindungsgemäße Kohlebürste aus getrennten Führungselementen, die derart auf die zu führende Kohlebürste ausgerichtet sind, dass diese exakt in axialer Richtung geführt ist. Dadurch, dass die Kohlebürstenführung die Kohlebürste nicht vollständig umgibt, ist eine Verwendung für Kohleschichtbürsten möglich, da die Kohlebürste auf die Führungselemente derart ausgerichtet ist, dass eine elektrisch leitende Verbindung der Kohleschichten im Bereich ihrer Längsseitenwandung, die von der Isolierschicht durchsetzt wird, unterbleibt.

Durch die exakte Führung der Kohlebürste ist des Weiteren sichergestellt, dass die Kohlebürste im gewünschten Umfang auf einer Kollektor- oder Schleifringfläche abstützbar ist. Insbesondere bei Schichtkohlebürsten ist somit ein unerwünschtes Verändern des Verschaltungswinkels unterbunden.

In Weiterbildung der Erfindung ist vorgesehen, dass die Führungselemente identisch ausgebildet sind, wobei insbesondere zwei identische Führungselemente vorgesehen sind, die sich entlang breiterer Seitenflächen der Kohlebürste erstrecken, also in dem Bereich, in dem die Isolierschicht die Außenflächen nicht durchsetzt.

Bevorzugterweise besteht die Kohlebürstenführung aus zwei identischen Elementen, die sich entlang der breiteren Seitenflächen symmetrisch zur Symmetrieebene der Kohlebürste selbst erstreckt.

Insbesondere kann jedes Element als Halbschale mit in einer Ebene verlaufendem Längsrandstreifen und zwischen diesen vorhandener Ausbuchtung bestehen. Ferner können von den Längsrandstreifen Befestigungsvorsprünge wie -lappen abragen, die bei in der Trägerplatte ordnungsgemäß angeordneten und zueinander ausgerichteten Halbschalen mit der Trägerplatte verbunden wie verklebt, verrastet oder insbesondere verstemmbar sind.

Des Weiteren kann sich innerhalb der Ausbuchtung eine Rückhaltung für ein auf die Kohlebürste einwirkendes Federelement wie Schraubenfeder erstrecken, die parallel zu der von den Randstreifen ausgebildeten Ebene, jedoch von der Kohlebürste weg versetzt verläuft. Die Rückhaltung ist insbesondere als Steg ausgebildet.

Nach einer weiteren Ausbildung der Erfindung erstrecken sich entlang zumindest diametral gegenüberliegender Kanten, insbesondere entlang einer jeden Kante der Kohlebürste die Kohlebürstenführung bildende Winkelelemente.

Auch können eine Kohlebürstenführung bildende Abschnitte entlang gegenüberliegender Flächen der Kohlebürste und deren Kanten zumindest bereichsweise umfassende im Schnitt U-förmige Führungselemente sein, deren jeweiliger Querschenkel vorzugsweise einen bogenförmigen Verlauf aufweist, um die Funktion eines sogenannten Federbauchs ausüben zu können.

Dadurch, dass die Trägerplatte im Bereich der Isolierschicht und in dessen Längsrichtung verlaufend eine schlitz- oder kanalförmige Aussparung aufweist, ergibt sich der Vorteil, dass durch Abrieb bedingt entstehender Kohlebürstenstaub entweichen kann, ohne dass die Gefahr besteht, dass durch Staubablagerung ein Kurzschluss zwischen den Kohleriegeln der Schichtkohlebürste entsteht.

Des Weiteren sollte in der Trägerplatte ein aus elektrisch leitendem Material bestehendes Verbindungsteil wie Stecker vorgesehen sein, das mit einer zu der Kohlebürste führenden elektrisch leitenden Verbindung wie Litze verbindbar ist.

Die Kohlebürstenführung selbst sollte aus Messing-Messing-Laminat-Aluminium-Zink bestehen.

Auch zeichnet sich die Erfindung durch ein Verfahren zum Montieren einer aus zwei Halbschalen bestehenden Kohlebürstenführung aus Metall in eine aus Kunststoff bestehende Trägerplatte aus, wobei die Halbschalen in einer entsprechend angepassten Ausnehmung der Trägerplatte eingebracht und zueinander ausgerichtet und kalibriert und sodann mit der Trägerplatte verbunden werden. Insbesondere werden die Halbschalen mit der Trägerplatte verstemmt.

Des Weiteren sollten die Halbschalen derart aufeinander ausgerichtet werden, dass diese in einem Maß x über der Trägerplatte vorstehen, wobei insbesondere 2 mm < x < 4 mm ist.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der Zeichnung zu entnehmenden bevorzugten Ausführungsbeispielen.

Es zeigen:
- Fig. 1: eine Draufsicht auf eine Trägerplatte einer Kohlehalterung mit einer ersten Ausführungsform einer Kohlebürstenführung,
- Fig. 2: im Ausschnitt eine Trägerplatte mit einer zweiten Ausführungsform einer Kohlebürstenführung und
- Fig. 3: im Ausschnitt eine Trägerplatte mit einer dritten Ausführungsform einer Kohlebürstenführung.

In Fig. 1 ist in Prinzipdarstellung eine Kohlehalterung 10 mit einer Trägerplatte 12 eines Lagerschildes eines Elektromotors dargestellt. Dabei geht von der Trägerplatte 12 eine Kohlebürste 14 aus. Im Ausführungsbeispiel handelt es sich um eine Schichtkohlebürste, die ihrerseits aus Kohleriegeln 16 und 18 besteht, die über eine Isolierschicht 20 miteinander verbunden sind. Selbstverständlich kann die Mehrschichtkohlebürste 14 auch mehr als zwei Kohleriegel 16, 18 aufweisen.

Damit die Kohlebürste 14 mit ihren Kohleriegeln 16, 18 gleichzeitig und mäßig auf den Lamellen eines nicht dargestellten Kollektors abstützbar ist, um eine ungewünschte Veränderung des Verschaltungswinkels des Motors auszuschließen, ist die Kohlebürste 14 in einer Kohlebürstenführung 22 axial verschiebbar. Dabei weist die Kohlebürstenführung 22 einen Aufbau bzw. eine Konstruktion auf, die neben einer exakten axialen Führung zusätzliche sicherstellt, dass ein Querkurzschluss zwischen den Schichten 16, 18 der Kohlebürste 14 im Bereich derer Längsseitenwandungen 24, 26 unterbleibt. Auch ist für die Führung wenig Material erforderlich.

Die Kohlebürstenführung 22 umfasst zwei Halbschalen 28, 30, die gleich ausgebildet sind und sich entlang der Querwandungen 32, 34, also breiteren Seitenwandungen der Kohlebürste 14 erstrecken, also nicht entlang der Längswandungen 24, 26, die von den entsprechenden Längswandungen der Kohleriegel 16, 18, also deren schmaleren Längsseitenflächen und der zwischen diesen verlaufenden Isolierschicht 20 bzw. deren freien Längsseitenflächen gebildet werden.

Die Halbschalen 28, 30 bestehen aus Metall wie z. B. Messing-Messing-Laminat-Aluminium-Zink, sind demzufolge überaus formstabil, wodurch die gewünschte exakte axiale Führung der Kohlebürste 14 sichergestellt ist. Da sich die Halbschalen 28, 30 jedoch nicht entlang der Seitenwandungen 24, 26 erstrecken, die von den freien Längsseitenflächen der Isolierschicht mit gebildet werden, ist ein Querkurzschluss ausgeschlossen.

Die Halbschalen 28, 30 bestehen aus randseitigen Längsstreifen 36, 38 bzw. 40, 42, zwischen denen sich jeweils einer nach außen gebogener Abschnitt 44, 46 erstreckt. Die Abschnitte 44, 46 üben zusammen die Funktion eines Federbauchs für Schraubenfedern aus, die auf die Kohlebürste 14 zur Druckbeaufschlagung dieser in ihrer Längsrichtung in Richtung des nicht dargestellten Kollektors einwirken.

Des Weiteren erstrecken sich im Bereich der Ausbuchtungen 44, 46 und parallel zu von den streifenförmigen Randabschnitten 36, 38 bzw. 40, 42 aufgespannten Ebenen sogenannte Federbremsen 48, 50, die als Stege ausgebildet sind und in bekannter Weise die Montage der Kohlebürste 14 zusammen mit der Schraubenfeder erleichtern, damit die Schraubenfeder nicht unkontrolliert aus dem von den Halbschalen 28, 30 begrenzten Führungsschacht herausgleiten kann.

Von den äußeren Rändern der streifenförmigen Randabschnitte 36, 38, 40, 42 gehen lappenartige Vorsprünge 54, 56 bzw. 58, 60 aus, die bei Positionierung der Halbschalen 28, 30 und deren Ausrichtung zueinander mit der Trägerplatte 12 verstemmt werden, so dass die gewünschte Fixierung der Halbschalen 28 und 30 und damit die exakte Führung für die Kohlebürste 14 sichergestellt ist. Die Vorsprünge 54, 56, 58, 60 beschreiben mit den angrenzenden Radabschnitten 36, 38, 40, 42 eine V-Form.

Zum Ausrichten der Halbschalen 28, 30 werden diese in eine in der Trägerplatte 12 vorhandene Aussparung 62 eingebracht, deren Geometrie der der Halbschalen 28, 30 einschließlich des Abstandes zwischen diesen zur Aufnahme der Kohlebürste 14 entspricht. Das Kalibrieren der den Bürstenschacht begrenzenden Halbschalen 28, 30 und ein Verstemmen der Befestigungslappen 54, 56, 58, 60 kann mit einem Dorn erfolgen. Ferner sollten die Halbschalen 28, 30 über der Außenfläche der Trägerplatte 12 in einem Umfang von z. B. 2,5 mm bis 3 mm vorstehen.

Als Kunststoffmaterial für die Trägerplatte 12 sollte solches benutzt werden, welches eine hohe Hitzebeständigkeit, insbesondere bis 200 °C aufweist.

Um die elektrisch leitende Verbindung zwischen der Kohlebürste 14 und Anschlüssen über eine von der Kohlebürste 14 ausgehende Litze zu ermöglichen, ist des Weiteren an der Trägerplatte 12 eine Art Flachstecker 64 eingebracht, wobei insbesondere sogenannte "Faston-Stecker" benutzt werden. Andere Befestigungsmöglichkeiten für die Kohlebürstenlitze sind selbstverständlich gleichfalls möglich. Insoweit wird auf den vorbekannten Stand der Technik verwiesen.

Wie die Darstellung des Weiteren verdeutlicht, weist der Ausschnitt 62 in der Trägerplatte 12 im Bereich der Isolierschicht 20, d. h. deren freien Längsflächen steg-, schlitz- oder kanalförmige Aussparungen 66, 68 auf, die sicherstellen, dass durch Abrieb entstehender Kohlestaub sich nicht zwischen den Kohleriegeln 14, 16 ansammeln und damit einen Kurzschluss bewirken kann.

Das Ausführungsbeispiel der Fig. 2, in dem für der Fig. 1 entsprechende Elemente gleiche Bezugszeichen benutzt werden, unterscheidet sich von dem der Fig. 1 dahingehend, dass vier entlang der Längskanten 70, 72, 74, 76 der Kohlebürste 14 verlaufende und in der Trägerplatte 12 fixierte Metallwinkel 78, 80, 82, 84 befestigt wie verrastet sind, die die erforderliche axiale Führung der Kohlebürste 14 sicherstellen, wobei gleichzeitig vermieden wird, dass ein Querkurzschluss zwischen den Kohleriegeln 16, 18 auftreten kann. Auch befinden sich im längsrandseitigen Bereich der Isolierschicht 20 in der Trägerplatte 12 entlang der Isolierschicht 20 verlaufende Aussparungen 66, 68 zur Aufnahme von Abrieb der Kohlebürstenriegel 16, 18.

Im Mittenbereich der Querwandungen 32, 34 können in der Trägerplatte 12 halbkreisförmige Aussparungen 86, 88 vorgesehen sein, die die Funktion der Federbäuche ausüben, die die nach außen gebogenen Abschnitte 44, 46 der Kohlebürstenführung 22 gemäß Fig. 1 ausüben.

Eine der Fig. 3 zu entnehmende Kohlebürstenführung 90 besteht aus zwei U-förmig ausgebildeten Halbschalen 92, 94, die sich entlang der Querwandungen 32, 34 erstrecken und abschnittsweise zumindest die Längskanten 70, 72, 74, 76 der Kohlebürste 14 umgreifen. Im Mittenbereich der Querwandung 32, 34 können die Halbschalen 92, 94 Ausbuchtungen 96, 98 entsprechend dem Ausführungsbeispiel der Fig. 1 aufweisen. Auch kann eine Federbremse vorgesehen sein.

## Patentansprüche

1. Kohlehalteranordnung bestimmt für Elektromotoren umfassend einen aus elektrisch isolierendem Material wie Keramik- oder Kunststoffmaterial bestehenden Träger (12) mit zumindest einer von diesem ausgehenden aus Metall bestehenden Kohlebürstenführung (22, 90) mit als Führungen von Flächen (32, 34) einer in der Kohlebürstenführung axial verschiebbaren Kohlebürste (14) dienenden Abschnitten (28, 30, 78, 80, 82, 84, 92, 94), wobei die aus Metall bestehende oder Metall enthaltende Kohlebürstenführung zumindest entlang gegenüberliegender Flächen oder entlang diese begrenzender Kanten (70, 72, 74, 76) der Kohlebürste (14) verlaufende voneinander getrennte Führungselemente (28, 30, 78, 80, 82, 84, 92, 94) als die Abschnitte umfasst, die unabhängig voneinander im Träger (12) fixiert sind,
**dadurch gekennzeichnet,**
**dass** der Träger eine Trägerplatte (12) ist, wobei die Kohlebürstenführung (22, 90) aus zwei identischen Halbschalen (28, 30, 92, 94), die sich entlang der breiteren Flächen (34, 36) der Kohlebürste (14) symmetrisch zur Symmetrieebene der Kohlebürste (14) erstrecken, oder aus entlang zumindest diametral gegenüberliegender Kanten (70, 76; 72, 74) der Kohlebürste (14) sich erstreckenden Winkelelementen (78, 80, 82, 84) besteht.

2. Schichtkohlebürstenhalteranordnung bestimmt für Elektromotoren umfassend eine aus elektrisch isolierendem Material wie Keramik- oder Kunststoffmaterial bestehende Trägerplatte (12) mit zumindest einer von dieser ausgehenden aus Metall bestehenden Kohlebürstenführung (22, 90) mit als Führungen von Flächen (32, 34) einer in der Kohlebürstenführung axial verschiebbaren Kohlebürste (14) dienenden Abschnitten (28, 30, 78, 80, 82, 84, 92, 94),
**dadurch gekennzeichnet,**
**dass** die aus Metall bestehende oder Metall enthaltende Kohlebürstenführung (22, 90) zumindest entlang gegenüberliegender Flächen (32, 34) oder entlang diese begrenzender Kanten (70, 72, 74, 76) der Kohlebürste (14) verlaufende voneinander getrennte Führungselemente (28, 30, 78, 80, 82, 84, 92, 94) als die Abschnitte umfasst, die unabhängig voneinander in der Trägerplatte (12) fixiert sind, und dass die Kohlebürstenführung beabstandet zu wenigstens einer sich zwischen Kohleriegeln erstreckender Isolierschicht der Schichtkohlebürste verläuft.

3. Kohlehalteranordndung nach Anspruch 1 oder 2,
**dadurch gekennzeichnet,**
**dass** die Führungselemente (28, 30, 78, 80, 82, 84, 92, 94) identisch ausgebildet sind.

4. Kohlehalteranordnung nach Anspruch 2,
**dadurch gekennzeichnet,**
**dass** die Führungselemente (28, 30) sich entlang einschichtig ausgebildete Flächen (34, 36) der Kohlebürste (14) erstrecken, wobei die Kohlebürstenführung (22, 90) aus zwei identischen Halbschalen (28, 30, 92, 94) besteht, die sich symmetrisch zur Symmetrieebene der Kohlebürste (14) erstrecken.

5. Kohlehalteranordnung nach zumindest einem der vorhergehenden Ansprüche,
**dadurch gekennzeichnet,**
**dass** die Halbschale (28, 30, 92, 94) aus in einer Ebene verlaufenden Längsrandstreifen (36, 38, 40, 42) und zwischen diesen verlaufender Ausbuchtung (44, 46, 96, 29. Dezember 2001-41017/a2/hk 98) besteht und dass vorzugsweise von den Längsrandstreifen der Halbschalen mit der Kohlehalterung (12) zu verbindende wie zu verklebende, zu verrastende oder zu verstemmende Abschnitte wie Lappen (54, 56, 58, 60) ausgehen.

6. Kohlehalteranordnung nach Anspruch 5,
**dadurch gekennzeichnet,**
**dass** sich innerhalb der Ausbuchtung (44, 46, 96, 98) der Halbschale (28, 30, 92, 94) eine Rückhaltung (50, 52) für ein Federelement wie Schraubenfeder erstreckt, die insbesondere ein parallel zu den Längsrandstreifen (36, 38, 40, 42) und in die Ausbuchtung (44, 46) hinein versetzt verlaufender Steg (50, 52) ist.

7. Kohlehalteranordnung nach zumindest einem der vorhergehenden Ansprüche,
**dadurch gekennzeichnet,**
**dass** sich entlang zumindest diametral gegenüberliegender Kanten (70, 76; 72, 74), insbesondere entlang einer jeden Kante der Kohlebürste (14) die Kohlebürstenführung bildende Winkelelemente (78, 80, 82, 84) erstrecken.

8. Kohlehalteranordnung nach zumindest einem der vorhergehenden Ansprüche,
**dadurch gekennzeichnet,**
**dass** entlang gegenüberliegenden Flächen (32, 34) und ihre Kanten zumindest bereichsweise umfassend sich jeweils ein im Schnitt U-förmiges Führungselement (92, 94) erstreckt, deren jeweiliger Querschenkel vorzugsweise einen bogenförmigen Verlauf aufweist.

9. Köhlehalterung nach Anspruch 2,
**dadurch gekennzeichnet,**
**dass** die Trägerplatte (12) im Bereich der Isolierschicht der Kohlebürste (14) bzw. deren freie Längsseitenfläche und in deren Längsrichtung verlaufend eine Aussparung wie Schlitz oder Kanal (66, 68) aufweist.

10. Kohlehalterung nach zumindest einem der vorhergehenden Ansprüche,
**dadurch gekennzeichnet,**
**dass** in der Trägerplatte (12) ein aus elektrisch leitendem Material bestehendes Verbindungsteil (64) wie Stecker befestigt ist, das mit einer zu der Kohlebürste (14) führenden Verbindung wie Litze verbunden ist.

11. Kohlehalterung nach zumindest einem der vorhergehenden Ansprüche,
**dadurch gekennzeichnet,**
**dass** die Kohlebürstenführung (22, 90) bzw. deren Teile aus Messing-Messing-Laminat-Aluminium-Zink besteht.

12. Verfahren zum Montieren einer aus zwei Halbschalen (28, 30, 92, 94) bestehenden Kohlebürstenführung aus Metall in einer aus Kunststoff bestehenden Trägerplatte (12), wobei die Halbschalen in einer entsprechend angepassten Ausnehmung (62) der Trägerplatte eingebracht, in dieser ausgerichtet und zueinander kalibriert und sodann mit der Trägerplatte verbunden werden.

13. Verfahren nach Anspruch 12,
**dadurch gekennzeichnet,**
**dass** die Halbschalen (28, 30, 92, 94) mit der Trägerplatte (12) verstemmt werden, wobei insbesondere die Halbschalen (28, 30, 92, 94) derart aufeinander ausgerichtet werden, dass diese um ein Maß x über der Trägerplatte (12) vorstehen, wobei insbesondere 2 mm < x < 4 mm ist.

## Claims

1. A carbon holder arrangement intended for electric motors comprising a carrier (12) comprising an electrically insulating material such as a ceramic or plastic material with at least one carbon brush guide (22, 90) made of metal extending from said carrier, with sections (28, 30, 78, 80, 82, 84, 92, 94) acting as guides of surfaces (32, 34) of a carbon brush (14) axially movable inside the carbon brush guide, where said carbon brush guide comprising or containing metal comprises guide elements (28, 30, 78, 80, 82, 84, 92, 94) separate from one another at least along opposite surfaces or along edges (70, 72, 74, 76) of the carbon brush (14) limiting said surfaces, said elements acting as those sections fixed independently of one another in the carrier (12),
wherein
the carrier is a carrier plate (12), with the carbon brush guide (22, 90) comprising two identical half-shells (28, 30, 92, 94) extending along the wider surfaces (34, 36) of the carbon brush (14) symmetrically to the symmetry plane of the carbon brush (14) or angle elements (78, 80, 82, 84) extending along at least diametrally opposite edges (70, 76; 72, 74) of the carbon brush (14).

2. Laminated carbon brush holder arrangement intended for electric motors comprising a carrier plate (12) comprising an electrically insulating material such as a ceramic or plastic material with at least one carbon brush guide (22, 90) made of metal extending from said carrier, with sections (28, 30, 78, 80, 82, 84, 92, 94) acting as guides of surfaces (32, 34) of a carbon brush (14) axially movable inside the carbon brush guide,
wherein
the carbon brush guide (22, 90) comprising or containing metal comprises guide elements (28, 30, 78, 80, 82, 84, 92, 94) separate from one another at least along opposite surfaces (32, 34) or along edges (70, 72, 74, 76) of the carbon brush (14) limiting said surfaces, said elements acting as the sections fixed independently of one another in the carrier plate (12), and wherein the carbon brush guide is at a distance from at least one insulating layer of the laminated carbon brush extending between carbon sections.

3. Carbon holder arrangement according to Claim 1 or Claim 2,
wherein
the guide elements (28, 30, 78, 80, 82, 84, 92, 94) are of identical design.

4. Carbon holder arrangement according to Claim 2,
wherein
the guide elements (28, 30) extend along surfaces (34, 36) of the carbon brush (14) designed as single layers, where the carbon brush guide (22, 90) comprises two identical half-shells (28, 30, 92, 94) extending symmetrically to the symmetry plane of the carbon brush (14).

5. Carbon holder arrangement according to at least one of the previous claims,
wherein
the half-shell (28, 30, 92, 94) comprises longitudinal edge strips (36, 38, 40, 42) in one plane and bulge (44, 46, 96, 98) between said strips and wherein sections such as tabs (54, 56, 58, 60) to be connected to the carbon brush holder (12) by bonding, engaging or press-fitting extend from the longitudinal edge strips of the half-shells.

6. Carbon holder arrangement according to Claim 5,
wherein
a retainer (50, 52) for a spring element such as a helical spring extends within the bulge (44, 46, 96, 98) of the half-shell (28, 30, 92, 94) and is in particular a web (50, 52) parallel to the longitudinal edge strips (36, 38, 40, 42) and passing with an offset into the bulge (44, 46).

7. Carbon holder arrangement according to at least one of the previous claims,
wherein
angle elements (78, 80, 82, 84) forming the carbon brush guide extend along at least diametrally opposite edges (70, 76; 72, 74), in particular along each edge of the carbon brush (14).

8. Carbon holder arrangement according to at least one of the previous claims,
wherein
a guide element (92, 94) whose transverse leg is preferably arc-shaped extends along opposite surfaces (32, 34) and encloses its edges at least in some areas.

9. Carbon holder according to at least Claim 2,
wherein
the carrier plate (12) has a recess such as a slot or channel (66, 68) in the area of the insulating layer of the carbon brush (14) or its free longitudinal side surface and running in its longitudinal direction.

10. Carbon holder according to at least one of the previous claims,
wherein
a connecting part (64) such as a plug comprising electrically conductive material, which is connected to a connector such as a wire leading to the carbon brush (14), is fastened inside the carrier plate (12).

11. Carbon holder according to at least one of the previous claims,
wherein
the carbon brush guide (22, 90) and/or its parts comprise brass/brass/laminate/aluminium/zinc.

12. Method for fitting a metal carbon brush guide comprising two half-shells (28, 30, 92, 94) in a carrier plate (12) made of plastic, where the half-shells are incorporated into a suitably adapted recess (62) of the carrier plate, aligned inside said plate, calibrated relative to one another and then connected to the carrier plate.

13. Method according to Claim 12,
wherein
the half-shells (28, 30, 92, 94) are press-fitted to the carrier plate (12), where in particular the half-shells (28, 30, 92, 94) are aligned relative to one another such that they project above the carrier plate (12) by a dimension x, where in particular 2 mm < x < 4 mm.

## Revendications

1. Dispositif de porte-balai en charbon destiné à des moteurs électriques, comprenant un support (12) constitué d'un matériau électriquement isolant comme un matériau en céramique ou en matière plastique, avec au moins un guidage de balai en charbon (22, 90) constitué de métal, partant de ce support, et comportant des segments (28, 30, 78, 80, 82, 84, 92, 94) servant de guidages de surfaces (32, 34) d'un balai en charbon (14) mobile axialement dans le guidage de balai en charbon, et dans lequel le guidage de balai en charbon constitué de métal ou contenant du métal comprend des éléments de guidage (28, 30, 78, 80, 82, 84, 92, 94) séparés les uns des autres, s'étendant au moins le long de surfaces situées en face l'une de l'autre ou le long des bords (70, 72, 74, 76), limitant celles-ci, du balai en charbon (14), en tant que les segments qui sont fixés indépendamment les uns des autres dans le support (12),
**caractérisé en ce que**
le support est une plaque de support (12) et le guidage de balai en charbon (22, 90) est constitué de deux semi-coquilles identiques (28, 30, 92, 94) qui s'étendent le long des surfaces plus larges (34, 36) du balai en charbon (14) symétriquement par rapport au plan de symétrie du balai en charbon (14), ou d'éléments angulaires (78, 80, 82, 84) s'étendant le long au moins de bords (70, 76 ; 72, 74) diamétralement opposés du balai en charbon (14).

2. Dispositif de porte-balai en charbon en couches, destiné à des moteurs électriques, comprenant une plaque de support (12) constituée d'un matériau électriquement isolant comme un matériau en céramique ou en matière plastique, avec au moins un guidage de balai en charbon (22, 90) constitué de métal, partant de ce support, comportant des segments (28, 30, 78, 80, 82, 84, 92, 94) servant de guidages de surfaces (32, 34) d'un balai en charbon (14) mobile axialement dans le guidage de balai en charbon,
**caractérisé en ce que**
le guidage de balai en charbon (22, 90) constitué de métal ou contenant du métal comprend des éléments de guidage (28, 30, 78, 80, 82, 84, 92, 94) séparés les uns des autres, s'étendant au moins le long de surfaces (32, 34) situées l'une en face de l'autre ou le long des bords (70, 72, 74, 76), limitant celles-ci, du balai en charbon (14), en tant que les segments qui sont fixés indépendamment les uns des autres dans la plaque de support (12), et le guidage de balai en charbon s'étend à distance d'au moins une couche isolante, s'étendant entre les barres de charbon, du balai en charbon en couches.

3. Dispositif de porte-balai en charbon selon la revendication 1 ou 2,
**caractérisé en ce que**
les éléments de guidage (28, 30, 78, 80, 82, 84, 92, 94) sont identiques.

4. Dispositif de porte-balai en charbon selon la revendication 2,
**caractérisé en ce que**
les éléments de guidage (28, 30) s'étendent le long de surfaces (34, 36), conçues en une couche, du balai en charbon (14) et le guidage de balai en charbon (22, 90) est constitué de deux semi-coquilles identiques (28, 30, 92, 94) qui s'étendent symétriquement par rapport au plan de symétrie du balai en charbon (14).

5. Dispositif de porte-balai en charbon selon au moins l'une des revendications précédentes,
**caractérisé en ce que**
la semi-coquille (28, 30, 92, 94) est constituée de bandes le long du bord longitudinal (36, 38, 40, 42) s'étendant dans un plan et d'une courbure (44, 46, 96, 98) disposée entre celles-ci, et des segments à relier, ou à coller, à enclencher ou à mater avec le support de charbon (12) partent comme des languettes (54, 56, 58, 60) de préférence à partir des bandes le long du bord longitudinal des semi-coquilles.

6. Dispositif de porte-balai en charbon selon la revendication 5,
**caractérisé en ce qu'**
un dispositif de retenue (50, 52) pour un élément élastique comme un ressort à boudin, qui est en particulier une tige (50, 52) s'étendant parallèlement aux bandes le long du bord longitudinal (36, 38, 40, 42) et de façon décalée dans la courbure (44, 46), s'étend à l'intérieur de la courbure (44, 46, 96, 98) de la semi-coquille (28, 30, 92, 94).

7. Dispositif de porte-balai en charbon selon au moins l'une des revendications précédentes,
**caractérisé en ce que**
les éléments angulaires (78, 80, 82, 84) formant le guidage de balai en charbon s'étendent le long d'au moins des bords (70, 76 ; 72, 74) diamétralement opposés, en particulier le long d'un bord du balai en charbon (14).

8. Dispositif de porte-balai en charbon selon au moins l'une des revendications précédentes,
**caractérisé en ce qu'**
un élément de guidage (92, 94) à section en forme de U, dont la branche transversale respective présente de préférence une étendue en forme d'arc, s'étend respectivement le long de surfaces (32, 34) situées en face l'une de l'autre et comprenant leurs bords au moins par zones.

9. Porte-balai en charbon selon la revendication 2,
**caractérisé en ce que**
la plaque de support (12) présente un évidement, comme fente ou canal (66, 68), dans la zone de la couche isolante du balai en charbon (14) et de sa face latérale longitudinale libre; et s'étendant dans sa direction longitudinale.

10. Dispositif de porte-balai en charbon selon au moins l'une des revendications précédentes,
**caractérisé en ce qu'**
une pièce de liaison (64) constituée d'un matériau électroconducteur comme un connecteur, qui est reliée par une liaison, comme un fil toronné, conduisant au balai en charbon (14), est fixée dans la plaque de support (12).

11. Dispositif de porte-balai en charbon selon au moins l'une des revendications précédentes,
**caractérisé en ce que**
le guidage de balai en charbon (22, 90) et ses pièces sont constitués de laiton-laiton-feuilleté-aluminium-zinc.

12. Procédé de montage d'un guidage de balai en charbon en métal constitué de deux semi-coquilles (28, 30, 92, 94) dans une plaque de support (12) constituée de matière plastique,
selon lequel les semi-coquilles sont introduites dans un évidement (62) adapté en conséquence de la plaque de support, orientées dans celui-ci et calibrées l'une par rapport à l'autre et ensuite reliées avec la plaque de support.

13. Procédé selon la revendication 12,
**caractérisé en ce que**
les semi-coquilles (28, 30, 92, 94) sont matées avec la plaque de support (12), et notamment les semi-coquilles (28, 30, 92, 94) sont orientées l'une par rapport à l'autre de façon qu'elles dépassent d'une mesure x au-dessus de la plaque de support (12), avec en particulier 2 mm < x < 4 mm.
